# EUROPÄISCHE PATENTSCHRIFT

(11) **EP 1 509 685 B1**
(45) Veröffentlichungstag und Bekanntmachung des Hinweises auf die Patenterteilung: **05.03.2008**
(21) Anmeldenummer: 03737957.5
(22) Anmeldetag: 25.04.2003
(51) Int. Cl.: F01L 9/02

(54) **HYDRAULISCH BETÄTIGTER, VARIABLER VENTILTRIEB EINER BRENNKRAFTMASCHINE**
HYDRAULICALLY ACTUATED, VARIABLE VALVE GEAR OF AN INTERNAL COMBUSTION ENGINE
MECANISME DE DISTRIBUTION VARIABLE A ACTIONNEMENT HYDRAULIQUE D'UN MOTEUR A COMBUSTION INTERNE

(30) Priorität: 31.05.2002 DE 10224038
(43) Veröffentlichungstag der Anmeldung: 02.03.2005
(73) Patentinhaber: Schaeffler KG, 91074 Herzogenaurach (DE)
(72) Erfinder: SCHMIDT, Dieter, 90482 Nürnberg (DE)
(86) Internationale Anmeldenummer: PCT/EP2003/004294
(87) Internationale Veröffentlichungsnummer: WO 2003/102383

(56) Entgegenhaltungen:
- EP-A- 1 243 761
- US-A- 5 193 494
- US-B1- 6 237 551

## Beschreibung

### Gebiet der Erfindung

Die Erfindung betrifft einen hydraulisch betätigten, variablen Ventiltrieb einer Brennkraftmaschine, mit einem von einem Nocken kontaktierten Geberkolben, einem auf ein Gaswechselventil einwirkenden Nehmerkolben, einer zwischen Geber- und Nehmerkolben positionierten Druckkammer änderbaren Volumens, welche von einem Pfad zur Zu- und wahlweisen Ableitung des Hydraulikmittels geschnitten ist, der von einem Schaltmittel wie einem Elektromagneten zur Beeinflussung Drucks an Hydraulikmittel beaufschlagt ist, wobei von dem Pfad ein Nebenpfad zu einem Druckspeicher abzweigt, welcher Druckspeicher einen in Fließrichtung zum Pfad durch ein Federmittel beaufschlagten Kolben besitzt.

### Hintergrund der Erfindung

Ein derartiger Ventiltrieb geht aus der als gattungsbildend betrachteten EP 0 803 642 hervor. Dessen Druckspeicher ist hier senkrecht in einen Träger für den Ventiltrieb auf der Brennkraftmaschine eingebaut. Wie hinreichend bekannt, wird bei derartigen Ventiltrieben zur Erreichung von Teil- oder Nullhüben während einer Hubphase des entsprechenden Nockens Hydraulikmittel aus der Druckkammer durch ein geöffnetes elektromagnetisches Schaltmittel abgeleitet. Ein Druckspeicher nimmt dieses Hydraulikmittel größtenteils auf und gibt es der Druckkammer bei deren Vergrößerung wieder zurück.

Insbesondere nachdem die Brennkraftmaschine abgestellt wurde ist bei Wiederbefeuerung festzustellen, dass der Kolben des Druckspeichers aufgrund der Kraft des diesen beaufschlagenden Federmittels und wegen der nicht zu vermeidenden Leckagen an Hydraulikmittel bis an seinen unteren Anschlag absinkt. Einige der Nocken der Brennkraftmaschine stehen dabei in Hubposition. Dies bedeutet, dass der Geberkolben relativ weit in die Druckkammer verfahren ist, wobei das entsprechende Gaswechselventil geschlossen bleibt. Bei einer ersten Umdrehung des entsprechenden Nockens folgt der anliegende Geberkolben diesem in den Grundkreis hinein. Hierdurch vergrößert sich das Volumen der Druckkammer und es besteht Gefahr, dass Luft bzw. Luft-Öl-Schaum in die Druckkammer angesaugt wird, da der Druckspeicher quasi leer ist und gleichzeitig eine Hydraulikmittelpumpe noch nicht bzw. in noch nicht ausreichender Quantität Hydraulikmittel fördert. Somit kann es zu einer massiven Funktionsstörung am Ventiltrieb kommen.

### Aufgabe der Erfindung

Aufgabe der Erfindung ist es daher, einen Ventiltrieb der vorgenannten Art zu schaffen, bei welchem die zitierten Nachteile beseitigt sind.

### Zusammenfassung der Erfindung

Erfindungsgemäß wird diese Aufgabe dadurch gelöst, dass der Pfad mit einem Hydraulikmittelspeicher verbunden ist, der aus einem topfähnlichen Element mit einem an dessen dem Pfad zugewandten Boden angeordneten Rückschlagventil besteht, welches sich in Richtung zum Pfad öffnet und in Fließrichtung zu einem von einer Wand des Elements umfassten Innenraum schließt, wobei, ausgehend von einer Pfadseite des Elements, radial zwischen der Wand und einer Führung für das Element, ein gewollter Durchlaß wie ein Leckspalt zur Zuleitung des Hydraulikmittels vom Pfad zur Akkumulation in dem Innenraum gebildet ist.

Somit sind die eingangs beschriebenen Nachteile mit einfachen Mitteln beseitigt, da ein auslaufsicherer Hydraulikmittelspeicher zur Verfügung steht, der, nachdem die Brennkraftmaschine abgestellt und wieder befeuert wurde, sofort eine ausreichende Quantität an Hydraulikmittel garantiert. Hierdurch ist die Druckkammer des Ventiltriebs von der ersten Nockenumdrehung an komplett mit Hydraulikmittel versorgt und es wird keine Luft angesaugt. Wie gesagt tritt dieses Problem im Stand der Technik insbesondere bei den Ventilen auf, deren Nocken und somit Geberkolben auf Hub stehen.

Denkbar und vorgesehen ist es zwar, dass der Druck- und Hydraulikmitteispeicher separate Einheiten bilden. Insbesondere ist es jedoch vorgesehen, beide als eine Baueinheit auszubilden. Vorteilhafterweise wird diese Baueinheit so nah wie möglich an der Druckkammer positioniert.

Selbstverständlich ist vom Schutzbereich der Erfindung auch ein Ventiltrieb eingeschlossen, bei welchem zumindest eines der im Hauptanspruch genannten Glieder mehrfach vorhanden ist.

Anstelle des Leckspalts zur Zuleitung des Hydraulikmittels in den Innenraum des Elements erschließen sich dem Fachmann noch weitere Durchlässe wie Bypässe, Leitungen, Bohrungen, Kanäle etc.

Selbstverständlich gestaltet der Fachmann den Innenraum des Elements so groß, dass unter allen Umständen ein Nachsaugen von Luft in die Druckkammer verhindert wird. Vorgeschlagen ist, das Speichervolumen mindestens 1,2-fach so groß wie das Volumen zu gestalten, das bei einer Hubbewegung des Geberkolbens verdrängt wird. Ggf. sind auch deutlich größere Volumina denkbar.

Ebenfalls besonders vorteilhaft ist es, wenn der Kolben des Druckspeichers und das Element des Hydraulikmittelspeichers "hintereinander geschaltet" innerhalb einer Führung verlaufen. Als Führung ist somit das Gehäuse anzusehen, was im Stand der Technik lediglich den Kolben des Druckspeichers aufnimmt.

Als Druckfeder für das Federmittel wird vorteilhafterweise eine Schraubenfeder o. ä. angewendet, wobei auch weitere druckausübende Mittel vorgesehen sein können.

Der in Fortbildung der Erfindung ausgeführte tassenförmige Körper für die Führung kann beispielsweise aus einem dünnwandigen, tiefgezogenen Blechwerkstoff bestehen. Ggf. ist auch eine spanende Bearbeitung denkbar. Vorgesehen ist es einerseits, die Führung für das gemeinsame Bauteil wie gesagt aus einem separaten und über einen Träger des Ventiltriebs hinausstehenden Bauteil auszubilden. Denkbar und vorgesehen ist es jedoch gleichermaßen, die Führung durch eine Aufnahme des Trägers selbst zu bilden. Dies verringert ggf. den Bauteileaufwand.

Gemäß einer weiteren Fortbildung der Erfindung besteht das Rückschlagventil an einer Unterseite des Kolbens/Bodens lediglich aus einer Kugel, welche in Öffnetrichtung durch ein Federkäppchen o. ä. gehalten ist. Somit wird keine Druckfeder vorgeschlagen, welche die Kugel als Schließkörper am Durchlaß des Kolbens bzw. Bodens bei Druckgleichheit fixiert.

Da es jedoch bei bestimmen konstruktiven Ausbildungen zum Auslaufen des Gesamtsystems bei Stillstand der Brennkraftmaschine kommen kann, kann es auch vorteilhaft sein, bei Druckgleichheit den Innenraum des Elements an einem Auslaufen zu hindern. Somit kann auch der Schließkörper federbelastet sein.

Anstelle des Kugelventils können auch andere Ventilarten wie Plattenventile etc. Verwendung finden. Sofern das Kugelventil nicht federbelastet wird, ist klar, dass beim geringsten pfadseitigen Unterdruck die Kugel sofort einen ausreichenden Querschnitt am Durchlaß freigibt und somit die notwendige Menge an Hydraulikmittel aus dem Innenraum in die Druckkammer fließen kann.

Bei Verwendung des Federmittels für den Schließkörper ist es vorgesehen, dass dieser bei einem pfadseitigen Unterdruck von etwa 0,01 bis 0,5 bar öffnet. Somit ist zwar einerseits das vorgenannte Auslaufen verhindert aber andererseits ein ausreichend schnelles Öffnen garantiert.

Selbstverständlich muss die Baueinheit nicht parallel zur Lotrechten angeordnet sein. Denkbar ist auch ein Schräg-, Flach- oder Überkopfeinbau der vorgenannten Einheit. Ggf. müssen geeignete Entlüftungsleitungen am System angeordnet werden, um ein unerwünschtes Anhäufen von Luft im Speicher zu verhindern.

Aufgrund des Austritts für Hydraulikmittel im Boden der Führung wird garantiert, dass im befüllten Zustand des Innenraums überschüssiges Hydraulikmittel, welches ständig aufgrund der Förderung der Hydraulikmittelpumpe und der dem System immanenten Leckagen anfällt, abgeführt wird.

### Kurze Beschreibung der Zeichnung

Die Erfindung ist zweckmäßigerweise anhand der Zeichnung näher erläutert. Es zeigen:
- Figur 1: eine schematische Ansicht des variablen Ventiltriebs und
- Figuren 2, 3: den Druckspeicher, welcher erfindungsgemäß aus einer Baueinheit mit dem Hydraulikmittelspeicher hergestellt ist.

### Ausführliche Beschreibung der Zeichnung

Figur 1 offenbart einen hydraulisch betätigten, variablen Ventiltrieb 1 einer Brennkraftmaschine. Dieser hat einen von einem Nocken 2 beaufschlagter Geberkolben 3, dem in Hubrichtung eine Druckkammer 6 änderbaren Volumens nachgeordnet ist. Die Druckkammer 6 ist von einem Pfad 7 zur Zu- und wahlweisen Ableitung des Hydraulikmittels geschnitten. Auf der Ventilseite ist ein Nehmerkolben 5 angeordnet, der unmittelbar auf das Gaswechselventil 4 im Hubsinn einwirkt. Mit dem Pfad 7 kommuniziert ein nicht näher zu erläuterndes, elektromagnetisches Schaltmittel 8, über das Hydraulikmittel aus der Druckkammer 6 abgeleitet werden kann.

Des weiteren zeigt Figur 1, dass von dem Pfad 7 ein Nebenpfad 9 abzweigt. Dieser führt zu einem Kolben 12, welcher in Fließrichtung zum Pfad 7 durch ein Federmittel 11 beaufschlagt ist. In diesem Druckspeicher 10 wird, wie beschreibungseinleitend schon dargelegt, das Hydraulikmittel aufgenommen, welches bei geöffnetem Schaltmittel 8 zur Erzielung von Teil- oder Nullhub am Gaswechselventil 4 aus der Druckkammer 6 strömt und bei Aufwärtsbewegung des Geberkolbens 3 wieder zurückgegeben wird.

Der am rechten unteren Bildrand der Figur 1 ersichtliche Pfeil steht für eine Zuleitung an Hydraulikmittel, ausgehend von einer Hydraulikmittelpumpe.

Erfindungsgemäß ist dem Pfad 7 ein Hydraulikmittelspeicher 13 zugeordnet, welcher aus den Figuren 2, 3 näher hervorgeht. Dieser bildet mit dem Druckspeicher 10 eine Baueinheit und ist über lediglich den einen Nebenpfad 9 versorgt. Vorteilhafterweise ist die gesamte Baueinheit so nah wie möglich an der Druckkammer 6 positioniert. Der aus Figur 1 ersichtliche Kolben 12 des Druckspeichers 10 und das Element 14 mit der Speicherfunktion sind, wie die Figuren 2, 3 zeigen, innerhalb einer dünnwandigen Führung 20 mit einem pfadfernen Boden 24 positioniert. Das Bauteil 10, 14 besteht somit aus einem am Boden 15 angeordneten Rückschlagventil 16 mit einem als Kugel ausgebildeten Schließkörper 30, welcher in Richtung zum Pfad 7 durch lediglich ein Federkäppchen 32 gehalten ist. Dabei liegt der Schließkörper 30 bei Überdruck an der Pfadseite 19 an einem Durchlaß 33 des Bodens 15 an und verschließt diesen somit.

Radial zwischen einer Wand 17 des Elements 14 und der Führung 20 ist ein hier als Leckspalt ausgebildeter Durchlaß 21 zur Zuleitung von Hydraulikmittel vom Pfad 7 über den Nebenpfad 9 in den Innenraum 18 gebildet. Gleichzeitig hat die Führung 20 im Bereich ihres Bodens 24 wenigstens einen Austritt 34 für überschüssiges Hydraulikmittel.

Des weiteren ist im Bereich des Bodens 24 ein Anschlag 28 für eine Stirnseite 29 des Kolbens 12 geschaffen. Dieser liegt somit an der dem Pfad 7 abgewandten Seite 22. An der Pfadseite 19 hingegen findet das Bauteil 10, 14 einen Anschlag 27. Dieser ist hier als Sicherungsring ausgebildet.

Wie der Fachmann sich den Figuren 2, 3 entnehmen kann, ist die Führung 20 im Bereich der Pfadseite 19 abschnittsweise in einer Bohrung 25 eines Trägers 26 des Ventiltriebs 1 aufgenommen. Denkbar ist jedoch auch eine in den Träger 26 vollkommen oder zumindest größtenteils integrierte Lösung.

Im Inneren des Bauteils 10, 14 verläuft die Druckfeder 11. Diese stützt sich pfadseitig am Boden 15 ab und wirkt an der dem Pfad 7 abgewandten Seite 22 gegen eine Abstützung 23. Figur 2 zeigt das Bauteil 10, 14 in seinem abgesunkenen Zustand, so wie er nach dem Abstellen der Brennkraftmaschine erreicht wird. Zu erkennen ist, dass der Schließkörper 30 geöffnet ist, da zumindest Druckgleichheit zwischen der Pfadseite und dem Innenraum 18 herrscht.

Figur 3 offenbart das Bauteil 10, 14 während des regulären Betriebs des Ventiltriebs 1 bzw. unmittelbar nach dem Abstellen der Brennkraftmaschine. Dabei hat der unterhalb vom Boden 15 liegende Raum eine Hydraulikmittelmenge aufgenommen, welche beispielsweise aus der Druckkammer 6 verdrängt wurde. Der Schließkörper 30 des Rückschlagventils 16 ist aufgrund des Hochdrucks in dem vorgenannten Raum geschlossen. Eine geringfügige Hydraulikmittelmenge wird dabei stets über den als Leckspalt ausgebildeten Durchlaß 21 in den Innenraum 18 gefördert. Überschüssiges Hydraulikmittel gelangt, wie genannt, über den Austritt 34 in ein Reservoir bzw. zumindest mittelbar ins Freie. Gleichzeitig kann aufgrund des geodätisch hochliegenden Austritts 34 ggf. vorhandene Luft abgeleitet werden.

Ist die Brennkraftmaschine abgestellt und der in Figur 1 gezeigte Nocken 2 steht auf Hub, wobei dann der Geberkolben 3 axial weitestgehend in die Druckkammer 6 ragt, ist das ursprünglich aus der Druckkammer 6 in den Druckspeicher 10 geleitete Hydraulikmittel nach und nach durch Leckagen und über die Kraft des Federmittels 11 verdrängt. Somit steht normalerweise, wie schon mehrfach genannt, diese Hydraulikmittelmenge nicht mehr bei einer Wiederbefeuerung der Brennkraftmaschine zum sofortigen Befüllen der Druckkammer 6 bei der nach oben gerichteten Bewegung des Geberkolbens 3 zur Verfügung. Da jedoch die notwendige Hydraulikmittelmenge im Innenraum 18 akkumuliert wurde, wird diese sofort mit der beginnenden Aufwärtsbewegung des Geberkolbens 3 über das ausreichend geöffnete Rückschlagventil 16, den Nebenpfad 9 und den Pfad 7 in die Druckkammer 6 geleitet. Somit ist mit diesen einfachen Mitteln wirkungsvoll ein Ansaugen von Luft in die Druckkammer 6 nach Inbetriebnahme der Brennkraftmaschine verhindert. Der Ventiltrieb und somit die Brennkraftmaschine läuft von Anfang an störungsfrei.

### Liste der Bezugszahlen

- 1: Ventiltrieb
- 2: Nocken
- 3: Geberkolben
- 4: Gaswechselventil
- 5: Nehmerkolben
- 6: Druckkammer
- 7: Pfad
- 8: Schaltmittel
- 9: Nebenpfad
- 10: Druckspeicher
- 11: Federmittel
- 12: Kolben
- 13: Hydraulikmittelspeicher
- 14: Element
- 15: Boden
- 16: Rückschlagventil
- 17: Wand
- 18: Innenraum
- 19: Pfadseite
- 20: Führung
- 21: Durchlaß
- 22: Seite
- 23: Abstützung
- 24: Boden
- 25: Bohrung
- 26: Träger
- 27: Anschlag
- 28: Anschlag
- 29: Stirnseite
- 30: Schließkörper
- 31: Unterseite
- 32: Federkäppchen
- 33: Durchlaß
- 34: Austritt

## Patentansprüche

1. Hydraulisch betätigter, variabler Ventiltrieb (1) einer Brennkraftmaschine, mit einem von einem Nocken (2) kontaktierten Geberkolben (3), einem auf ein Gaswechselventil (4) einwirkenden Nehmerkolben (5), einer zwischen Geber- und Nehmerkolben (3, 5) positionierten Druckkammer (6) änderbaren Volumens, welche von einem Pfad (7) zur Zu- und wahlweisen Ableitung des Hydraulikmittels geschnitten ist, der von einem Schaltmittel (8) wie einem Elektromagneten zur Beeinflussung Drucks an Hydraulikmittel beaufschlagt ist, wobei von dem Pfad (7) ein Nebenpfad (9) zu einem Druckspeicher (10) abzweigt, welcher Druckspeicher (10) einen in Fließrichtung zum Pfad (7) durch ein Federmittel (11) beaufschlagten Kolben (12) besitzt, **dadurch gekennzeichnet, daß** der Pfad (7) mit einem Hydraulikmittelspeicher (13) verbunden ist, der aus einem topfähnlichen Element (14) mit einem an dessen dem Pfad (7) zugewandten Boden (15) angeordneten Rückschlagventil (16) besteht, welches sich in Richtung zum Pfad (7) öffnet und in Fließrichtung zu einem von einer Wand (17) des Elements (14) umfaßten Innenraum (18) schließt, wobei, ausgehend von einer Pfadseite (19) des Elements (14), radial zwischen der Wand (17) und einer Führung (20) für das Element (14), ein gewollter Durchlaß (21) wie ein Leckspalt zur Zuleitung des Hydraulikmittels vom Pfad (7) zur Akkumulation in dem Innenraum (18) gebildet ist.

2. Ventiltrieb nach Anspruch 1, **dadurch gekennzeichnet, daß** der Druck- und Hydraulikmittelspeicher (10, 13) eine Baueinheit mit lediglich einem Nebenpfad (9) bilden.

3. Ventiltrieb nach Anspruch 1, **dadurch gekennzeichnet, daß** der Kolben (12) des Druckspeichers (10) und das Element (14) des Hydraulikmittelspeichers (13) durch ein Bauteil gebildet sind, wobei in dem Inneren (18) des Bauteils (10, 14) das als zumindest eine Druckfeder ausgebildete Federmittel (11) verläuft, welches pfadseitig gegen den Kolben (12) / Boden (15) wirkt und an einer dem Pfad (7) abgewandten Seite (22) an einer Abstützung (23) anliegt.

4. Ventiltrieb nach Anspruch 3, **dadurch gekennzeichnet, daß** die Führung (20) für das Bauteil (12, 14) aus einem tassenähnlichen Körper besteht, dessen Boden (24) an der dem Pfad (7) abgewandten Seite (22) positioniert ist, wobei die Führung (20) pfadseitig zumindest abschnittsweise in einer Bohrung (25) eines Trägers (26) für den Ventiltrieb (1) auf der Brennkraftmaschine eingebaut ist.

5. Ventiltrieb nach Anspruch 4, **dadurch gekennzeichnet, daß** die Führung (20) an deren Pfadseite (19) einen Anschlag (27) wie einen Sicherungsring als Wegbegrenzung für das Bauteil (12, 14) hat, wobei auf der dem Pfad (7) abgewandten Seite (22) wahlweise ein weiterer Anschlag (28) für eine Stirnseite (29) des Bauteils (12, 14) gebildet ist, welcher im Bereich des Bodens (24) der Führung (20) verläuft.

6. Ventiltrieb nach Anspruch 3, **dadurch gekennzeichnet, daß** eine unmittelbare Führung (20) für das Bauteil (12, 14) durch eine zumindest überwiegend in einem Träger (26) für den Ventiltrieb (1) angeordnete Bohrung gebildet ist.

7. Ventiltrieb nach Anspruch 3, **dadurch gekennzeichnet, daß** ein Schließkörper (30) des Rückschlagventils (16) an einer Unterseite (31) des Kolbens (12) / Bodens (15) angeordnet und lediglich durch ein Federkäppchen (32) vor einem Durchlaß (33) zum Innenraum (18) fixiert ist.

8. Ventiltrieb nach Anspruch 3, **dadurch gekennzeichnet, daß** ein Schließkörper (30) des Rückschlagventils (16) an einer Unterseite (31) des Kolbens (12) / Bodens (15) angeordnet und durch eine Druckfeder an einen Durchlaß (33) zum Innenraum (18) gedrückt ist.

9. Ventiltrieb nach Anspruch 8, **dadurch gekennzeichnet, daß** das Rückschlagventil (16) bei einem pfadseitigen Unterdruck von 0,01 - 0,5 bar öffnet.

10. Ventiltrieb nach Anspruch 4, **dadurch gekennzeichnet, daß** der Boden (24) der Führung (20) zumindest einen Austritt (34) für Hydraulikmittel hat.

11. Ventiltrieb nach Anspruch 3, **dadurch gekennzeichnet, daß** im Innenraum (18) ein Volumen an Hydraulikmittel einschließbar ist, daß zumindest dem 1,2-fachen des bei einer Hubbewegung des Geberkolbens (3) verdrängten Volumens entspricht.

## Claims

1. Hydraulically actuated variable valve drive (1) of an internal combustion engine, having a master piston (3) which is contacted by a cam (2), having a slave piston (5) which acts on a gas exchange valve (4), having a variable-volume pressure chamber (6) positioned between the master and slave pistons (3, 5), which pressure chamber (6) is intersected by a path (7) for the supply and selective discharge of the hydraulic medium, which path (7) is acted on by a switching means (8) such as an electromagnet for influencing pressure of hydraulic medium, with an auxiliary path (9) branching off from the path (7) to a pressure accumulator (10), which pressure accumulator (10) has a piston (12) which is acted on by a spring means (11) in the flow direction to the path (7), **characterized in that** the path (7) is connected to a hydraulic medium accumulator (13) which is composed of a pot-shaped element (14) with a non-return valve (16) arranged on its base (15) which faces towards the path (7), which non-return valve (16) opens in the direction of the path (7) and closes in the flow direction to an interior space (18) which is enclosed by a wall (17) of the element (14), with an intended passage (21) such as a leakage gap for conducting the hydraulic medium from the path (7) for accumulation in the interior space (18) being formed, proceeding from a path side (19) of the element (14), radially between the wall (17) and a guide (20) for the element (14).

2. Valve drive according to Claim 1, **characterized in that** the pressure and hydraulic medium accumulators (10, 13) form a modular unit with only one auxiliary path (9).

3. Valve drive according to Claim 1, **characterized in that** the piston (12) of the pressure accumulator (10) and the element (14) of the hydraulic medium accumulator (13) are formed by one component, with the spring means (11), which is embodied as at least one pressure spring, running in the interior spare (18) of the component (10, 14), which spring means (11) acts at the path side against the piston (12) / base (15) and, at a side (22) facing away from the path (7), bears against a support (23).

4. Valve drive according to Claim 3, **characterized in that** the guide (20) for the component (12, 14) is composed of a cup-shaped body whose base (24) is positioned on the side (22) facing away from the path (7), with the guide (20), at the path side, being installed at least in sections in a bore (25) of a support (26) for the valve drive (1) on the internal combustion engine.

5. Valve drive according to Claim 4, **characterized in that** the guide (20) has, on its path side (19), a stop (27) such as a locking ring as a travel limitation for the component (12, 14), with a further stop (28) for an end side (29) of the component (12, 14) selectively being formed on the side (22) facing away from the path (7), which further stop (28) runs in the region of the base (24) of the guide (20).

6. Valve drive according to Claim 3, **characterized in that** a direct guide (20) for the component (12, 14) is formed by a bore which is arranged at least predominantly in a support (26) for the valve drive (1).

7. Valve drive according to Claim 3, **characterized in that** a closing body (30) of the non-return valve (16) is arranged at an underside (31) of the piston (12) / base (15) and is fixed merely by means of a spring cap (32) in front of a passage (33) to the interior space (18).

8. Valve drive according to Claim 3, **characterized in that** a closing body (30) of the non-return valve (16) is arranged at an underside (31) of the piston (12) / base (15) and is pressed by means of a pressure spring against a passage (33) to the interior space (18).

9. Valve drive according to Claim 8, **characterized in that** the non-return valve (16) opens in the event of a path-side vacuum of 0.01 - 0.5 bar.

10. Valve drive according to Claim 4, **characterized in that** the base (24) of the guide (20) has at least one outlet (34) for hydraulic medium.

11. Valve drive according to Claim 3, **characterized in that** a volume of hydraulic medium can be enclosed in the interior space (18), which volume corresponds at least to 1.2 times the volume displaced during a stroke movement of the master piston (3).

## Revendications

1. Mécanisme de distribution variable à actionnement hydraulique (1) d'un moteur à combustion interne, avec un piston émetteur (3) en contact avec une came (2), un piston récepteur (5) agissant sur une soupape d'échange gazeux (4), une chambre de pression à volume variable (6) positionnée entre le piston émetteur et le piston récepteur (3, 5), qui est coupée par un chemin (7) pour l'arrivée et le départ au choix du fluide hydraulique, qui est alimenté en fluide hydraulique au moyen d'un moyen de commutation (8) tel qu'un électroaimant pour influencer la pression, dans lequel un chemin secondaire (9) est dérivé du chemin (7) vers un accumulateur de pression (10), ledit accumulateur de pression (10) possédant un piston (12) chargé par un moyen de ressort (11) dans la direction d'écoulement vers le chemin (7), **caractérisé en ce que** le chemin (7) est raccordé à un accumulateur de fluide hydraulique (13), qui se compose d'un élément en forme de godet (14) avec une soupape anti-retour (16) disposée dans le fond (15) de celui-ci tourné vers le chemin (7), qui s'ouvre en direction du chemin (7) et qui se ferme dans la direction d'écoulement vers un espace intérieur (18) entouré par une paroi (17) de l'élément (14), dans lequel, à partir d'un côté de chemin (19) de l'élément (14), un passage volontaire (21), tel qu'une fente de fuite, est formé radialement entre la paroi (17) et un guidage (20) pour l'élément (14), pour l'acheminement du fluide hydraulique depuis le chemin (7) pour son accumulation dans l'espace intérieur (18).

2. Mécanisme de distribution selon la revendication 1, **caractérisé en ce que** les accumulateurs de pression et de fluide hydraulique (10, 13) forment une unité structurelle avec un seul chemin secondaire (9).

3. Mécanisme de distribution selon la revendication 1, **caractérisé en ce que** le piston (12) de l'accumulateur de pression (10) et l'élément (14) de l'accumulateur de fluide hydraulique (13) sont formés par une pièce, dans lequel le moyen de ressort (11) sous la forme d' au moins un ressort de compression est placé à l'intérieur de la pièce (10, 14), lequel agit côté chemin contre le piston (12) / le fond (15) et est appliqué contre un appui (23) sur le côté (22) opposé au chemin (7).

4. Mécanisme de distribution selon la revendication 3, **caractérisé en ce que** le guidage (20) pour la pièce (12, 14) se compose d'un corps en forme de tasse, dont le fond (24) est positionné sur le côté (22) opposé au chemin (7), dans lequel le guidage (20) est inséré côté chemin au moins en partie dans un alésage (25) d'un support (26) pour le mécanisme de distribution (1) sur le moteur à combustion interne.

5. Mécanisme de distribution selon la revendication 4, **caractérisé en ce que** le guidage (20) comporte, sur son côté chemin (19), une butée (27), telle qu'une bague de fixation, comme limitation de course pour la pièce (12, 14), dans lequel une autre butée (28) pour une face frontale (29) de la pièce (12, 14) est formée sur le côté (22) opposé au chemin (7), et se trouve dans la région du fond (24) du guidage (20).

6. Mécanisme de distribution selon la revendication 3, **caractérisé en ce qu'**un guidage direct (20) pour la pièce (12, 14) est formé par un alésage disposé au moins principalement dans un support (26) pour le mécanisme de distribution (1).

7. Mécanisme de distribution selon la revendication 3, **caractérisé en ce qu'**un corps de fermeture (30) de la soupape anti-retour (16) est disposé sur un côté inférieur (31) du piston (12) / du fond (15) et n'est fixé que par un capuchon élastique (32) devant un passage (33) vers l'espace intérieur (18).

8. Mécanisme de distribution selon la revendication 3, **caractérisé en ce qu'**un corps de fermeture (30) de la soupape anti-retour (16) est disposé sur un côté inférieur (31) du piston (12) / du fond (15) et est poussé par un ressort de compression sur un passage (33) vers l'espace intérieur (18).

9. Mécanisme de distribution selon la revendication 8, **caractérisé en ce que** la soupape anti-retour (16) s'ouvre pour une dépression côté chemin de 0,01 - 0,5 bars.

10. Mécanisme de distribution selon la revendication 4, **caractérisé en ce que** le fond (24) du guidage (20) comporte au moins une sortie (34) pour le fluide hydraulique.

11. Mécanisme de distribution selon la revendication 3, **caractérisé en ce que** l'on peut enfermer dans l'espace intérieur (18) un volume de fluide hydraulique, qui correspond au moins à 1,2 fois le volume déplacé par une course du piston émetteur (3).
